# FASCICULE DE BREVET EUROPEEN

(11) **EP 0 163 578 B1**
(45) Date de publication et mention de la délivrance du brevet: **10.02.1988**
(21) Numéro de dépôt: 85401032.9
(22) Date de dépôt: 24.05.1985
(51) Int. Cl.: E05B 51/02, E05G 1/04

(54) **Procédé et dispositif pour le blocage permanent d'un organe mobile dans un bâti, en particulier pour coffre-fort et coffre-fort résultant**
Vorrichtung und Verfahren zum dauernden Befestigen eines bewegbaren Teiles in einem Gehäuse, insbesondere einer Tresortür in einem Tresor
Method and device for permanently fixing a movable part on to a frame, especially a safe door to a safe

(30) Priorité: 25.05.1984 FR 8408272; 12.07.1984 FR 8411115
(43) Date de publication de la demande: 04.12.1985
(73) Titulaire: ETS DAVEY BICKFORD SMITH & CIE ET SOCIETE ANONYME D'EXPLOSIFS ET DE PRODUITS CHMIQUES, F-76006 Rouen Cédex (FR); FICHET-BAUCHE Société dite:, F-78140 Velizy-Villacoublay Cédex (FR)
(72) Inventeur: Puntous, René, F-31000 Toulouse (FR); Deschamps, Daniel, F-78180 Montigny Le Bretonneux (FR)
(74) Mandataire: Phélip, Bruno

(56) Documents cités:
- DE-A- 1 602 436
- US-A- 1 850 337

## Description

La présente invention concerne le domaine de la sécurité et de la lutte contre le vol, l'agression ou l'effraction. Elle a pour objet un procédé et un dispositif pour le verrouillage ou le blocage automatique et permanent d'un organe mobile dans un bâti-support, ledit dispositif étant déclenché en cas d'effraction ou d'agression. L'invention trouve principalement application dans les coffres-forts ou chambres fortes.

Dans ce qui suit, on illustrera principalement l'invention en exposant le problème à résoudre dans le cas de son application préférée, à savoir le reblocage de coffres-forts ou de chambres fortes lors d'une tentative d'effraction.

Les portes de coffres-forts ou de chambres fortes sont généralement blindées du côté intérieur et du côté extérieur, à l'aide de tôles d'acier de plusieurs millimètres. Le volume compris entre ces deux tôles peut être rempli d'éléments d'acier de formes diverses noyés dans du béton. Un tel ensemble constitue une protection efficace contre le feu d'un chalumeau découpeur, ou contre une attaque au marteau piqueur ou à la perforatrice rotative.

Pour se prémunir contre les attaques, on a déjà prévu des systèmes de verrouillage automatique qui bloquent à l'aide de moyens, tels que des taquets, tous les pênes de fermeture. Les taquets sont mus par un système de commande mécanique compliqué et coûteux. Par exemple, pour un petit coffre dont le volume est de 500 cm³, on peut trouver quatre pênes sur chaque montant vertical, et deux pênes sur chaque ligne horizontale. Le système de verrouillage peut comprendre deux taquets glissants coopérant respectivement avec les deux paires de pênes verticaux, et un taquet agissant sur la paire de pênes horizontaux supérieurs, ainsi qu'un autre taquet agissant sur la paire de pênes horizontaux inférieurs.

La solution apportée au problème du verrouillage n'est pas, jusqu'à présent, satisfaisante, car les systèmes de commande mécanique sont compliqués et coûteux.

On a déjà utilisé dans la technique des coffres-forts des moyens appelés « délateurs qui, lorsque le coffre est agressé, sont susceptibles d'actionner un élément mobile qui rebloque le coffre en position fermée en agissant par exemple sur le mécanisme de serrure.

C'est ainsi que l'on connaît déjà des moyens délateurs constitués par un simple fil relié à un doigt sollicité par un ressort et qui, lorsqu'il est rompu sous l'effet de l'agression, libère le doigt qui, ainsi, rebloque le coffre.

Mais ces moyens délateurs ne sont pas toujours satisfaisants dans la mesure où les cambrioleurs peuvent non seulement découper les pênes de serrure du coffre, mais aussi le doigt mobile du délateur, de sorte que, finalement, les systèmes actuels de reblocage en cas d'agression ne permettent pas vraiment un blocage définitif du coffre à l'état fermé.

Le brevet US-A 1 850 337 décrit un dispositif de sécurité applicable à une porte de coffre-fort. En cas de tentative de violation, un système de déclenchement par gaz actionne des ergots permettant d'encastrer la porte. Le gaz est de préférence le même que celui utilisé de manière conventionnelle avec des effets incapacitants. Ce brevet ancien (1930) décrit un système de fermeture à pênes, fonctionnant sous l'action d'un gaz sous pression et à commande mécanique. Un tel système ne procure qu'un renforcement provisoire de sécurité, car il reste possible de faire revenir le ou les pênes dans la position initiale. Le brevet US-A 1 850 337 ne fournit pas un blocage définitif et permanent. En outre, les moyens de détection ne conviennent pas pour assurer une commande autre que mécanique du système.

L'invention a pour objet de remédier aux inconvénients constatés dans l'art antérieur, en proposant des moyens de fermeture et de verrouillage définitifs et simples, qui assurent un verrouillage définitif et permanent et qui, notamment, rendent pratiquement impossible l'ouverture d'un coffre-fort subissant une attaque quelconque.

Sous sa forme générale, l'invention concerne un procédé pour le verrouillage automatique d'un organe mobile dans un bâti-support, ledit procédé étant caractérisé en ce qu'on dispose dans ledit organe des moyens sensibles à une action extérieure, en ce qu'on met en contact lesdits moyens avec un ensemble pyrotechnique de mise à feu agissant par explosion sur au moins une partie externe dudit organe, laquelle se déforme sous l'effet de l'explosion, et en ce qu'on aménage la partie du bâti-support située en vis-à-vis de cette partie externe pour permettre l'encastrement de cette dernière dans le bâti-support une fois qu'elle a été déformée par l'explosion.

L'invention a également pour objet un dispositif pour la mise en oeuvre du procédé précité, ledit dispositif comprenant un bâti-support et un organe mobile dans celui-ci, ainsi que des moyens de verrouillage dudit organe sur ledit bâti-support, ledit dispositif étant caractérisé en ce que lesdits moyens de verrouillage comprennent des moyens disposés dans ledit organe mobile et sensibles à une action extérieure, un ensemble pyrotechnique de mise à feu sollicité par lesdits moyens en cas d'action extérieure sur ceux-ci et agissant par explosion sur au moins une partie externe dudit organe, laquelle se déforme sous l'effet de l'explosion, la partie du bâti-support située en vis-à-vis de cette partie externe étant aménagée pour permettre l'encastrement de cette dernière dans le bâti-support une fois qu'elle a été déformée par l'explosion.

Dans ce qui précède, on a indiqué que selon l'une des caractéristiques essentielles de l'invention, la déformation, obtenue par l'explosion, de la partie de l'organe mobile, assurait un encastrement et un blocage permanents et définitifs de cet organe dans le bâti. On notera que cette déformation peut aller jusqu'à la rupture de la zone concernée de l'organe mobile. Par ailleurs, rentre également dans le cadre de l'invention, une disposition réciproque selon laquelle c'est le bâti qui est déformé (ou rompu au moins partiellement) pour bloquer l'organe mobile.

En variante, également, les moyens sensibles à une action .extérieure peuvent être prévus sur le bâti aussi bien que sur l'organe mobile.

Ainsi qu'on l'a mentionné ci-dessus, le mode de réalisation préféré de l'invention consiste en son application au verrouillage et à la fermeture pour les portes blindées de coffres-forts ou de chambres fortes. L'invention peut cependant être utilisée pour le verrouillage de n'importe quel organe mobile dans un bâti-support, dès lors que cet organe mobile et ce bâti-support présentent en vis-à-vis des parties capables d'être déformées de manière permanente sous l'effet d'une explosion. C'est le cas notamment de tous les systèmes de fermeture comportant des parois épaisses limitées par des tôles d'acier déformables par explosion.

L'invention remplace les moyens mécaniques de l'art antérieur par des moyens faisant appel à des ensembles pyrotechniques capables de procurer une explosion. Dans le cas d'un coffre-fort ou d'une chambre forte, on réalise ainsi une fermeture définitive de la porte, de manière telle que même le détenteur de la clé et de la combinaison chiffrée ne peut plus l'ouvrir. La seule solution reste alors l'effraction, mais celle-ci est alors fortement retardée.

Les moyens sensibles à une action extérieure, dont est muni l'organe mobile, en particulier la porte de coffre-fort ou de chambre forte, peuvent être réalisés d'une manière quelconque, à condition de remplir une double fonction, à savoir la détection d'une effraction, c'est-à-dire d'une action non volontaire sur l'organe mobile, et d'autre part, d'agir sur l'ensemble pyrotechnique de mise à feu capable de déclencher l'explosion désirée. Pour les besoins de la présente invention, on préfère utiliser des moyens pyrotechniques. par exemple un produit inflammable et/ou explosif, sensible au choc et/ou à la friction d'un outil d'attaque ou à la flamme d'un chalumeau. Une telle couche peut être réalisée avantageusement sous forme d'une feuille plane noyée à l'intérieur du bâti et/ou de l'organe mobile, par exemple interposée entre les deux couches de béton de la paroi constituant la porte de coffre-fort ou de chambre forte.

Bien que de tels moyens pyrotechniques soient préférés, on peut également utiliser d'autres moyens sensibles à une action extérieure d'effraction. On notera que les moyens pyrotechniques constituent le meilleur accumulateur d'énergie, ce qui permet de s'affranchir d'une source d'énergie extérieure comme ce serait le cas de moyens de détection utilisant l'énergie électrique. Mais on pourrait cependant faire appel à d'autres types d'accumulateurs, par exemple un réservoir sous vide ou en pression, qui, en cas de percement, provoque un amorçage mécanique du détonateur déclenchant l'explosion. Un autre exemple serait un ressort maintenu sous tension par une plaque de verre ou par un fil.

Selon l'invention, il est prévu en coopération avec lesdits moyens sensibles à une action extérieure, un ensemble pyrotechnique de mise à feu capable de provoquer une explosion. Un tel ensemble comprend de manière connue, à titre illustratif, au moins un détonateur et du cordeau- détonant. Sous l'effet de l'explosion, au moins une partie externe de l'organe mobile ou du bâti se déforme. L'explosion provoque une extension ou une rupture de la paroi constitutive de l'organe mobile ou du bâti, par exemple de la tôle d'acier de la porte blindée d'un coffre-fort ou d'une chambre forte.

Pour réaliser l'effet de. blocage recherché, le bâti-support entourant l'organe mobile est conformé de manière à ce que la partie externe ainsi déformée puisse s'encastrer, afin de réaliser le verrouillage définitif. Dans le cas d'un encadrement d'une porte de coffre-fort ou de chambre forte, celui-ci peut présenter une rainure dans laquelle vient s'encastrer la paroi d'acier de la porte. Dans ce dernier cas, on réalise ainsi un blocage continu de la porte dans son encadrement, qui la rend inattaquable autrement qu'au chalumeau.

On connaît déjà dans l'art antérieur, la technique générale du dudgeonnage qui implique la déformation d'un tube par explosion pour le fixer dans des parois voisines. La présente invention implique de manière préférée une combinaison de moyens pyrotechniques de détection et d'explosion pour réaliser un système de sécurité. On ne trouve aucun enseignement de ce genre dans les documents généraux ou la littérature des brevets relatifs au dudgeonnage.

L'invention, dans son application préférée a pour objet un procédé de reblocage d'un coffre-fort ou analogue, caractérisé en ce que, lorsque ce coffre-fort subit une agression, au moins une partie de la porte du coffre est automatiquement déformée et refoulée, ou inversement, pour ainsi créer au moins un pêne artificiel empêchant ou retardant considérablement l'ouverture de ce coffre.

Selon un développement avantageux de ce procédé, le pêne artificiel précité pénètre dans un logement ménagé dans la paroi en vis-à-vis de celle donnant naissance audit pêne.

Ainsi qu'on l'a mentionné précédemment, la déformation et le refoulement de matière produisant le pêne artificiel précité, sont provoqués par une petite explosion ou des moyens pyrotechniques appropriés.

Un dispositif pour la mise en oeuvre du procédé ci-dessus, du type comprenant un moyen délateur associé à un coffre-fort et susceptible de fonctionner sous l'effet d'une agression pour rebloquer le coffre, est caractérisé en ce que ledit moyen délateur est constitué par une petite masse d'explosif logée dans au moins une partie de la porte du coffre, de préférence au voisinage de la tranche de cette porte.

Ce dispositif est encore caractérisé par au moins un logement ménagé en vis-à-vis de la petite masse d'explosif, dans la paroi du coffre en regard de la tranche de la porte.

Selon une réalisation particulière, la petite masse d'explosif est logée dans une pièce rapportée intérieurement solidaire de la porte ou du mécanisme de serrure, et est de préférence située dans une partie en creux ménagée dans une plaque ou analogue faisant partie de ladite pièce.

Le moyen délateur précité peut être complété par une autre petite masse d'explosif associée au palâtre et/ou à l'un au moins des pênes de la serrure du coffre.

L'invention a encore pour objet un coffre-fort ou une enceinte forte d'un type quelconque, équipé d'un dispositif répondant à l'une ou l'autre des caractéristiques sus-mentionnées.

L'invention sera maintenant illustrée sans être aucunement limitée, par la description ci-après faite en référence aux dessins annexés sur lesquels :
Fig. 1 montre schématiquement et en coupe une paroi de coffre-fort ou de chambre forte, munie d'une porte et équipée de moyens de verrouillage conformés selon l'invention.
Fig. 2 est une vue partielle en coupe horizontale d'un coffre-fort équipé d'un dispositif conforme à l'invention.
Fig. 3 est une vue partielle en coupe et à grande échelle de l'une des parois du coffre et de la porte associée à cette paroi, ladite vue illustrant un fonctionnement particulier du dispositif selon l'invention, et
Fig. 4 est une vue partielle et en coupe d'une pièce rapportée sur la porte du coffre-fort et contenant une petite masse d'explosif.

La Fig. 1 représente une porte 1 de coffre-fort mobile dans un encadrement 2 au moyen d'une charnière 3. L'intérieur de la chambre forte ou du coffre-fort se trouve du côté de la charnière 3 et l'extérieur du côté opposé, c'est-à-dire à la partie inférieure de la Fig. 1. De manière connue, la porte 1 comprend schématiquement des tôles d'acier 4, à l'intérieur desquelles est disposé du béton 5.

Selon l'invention, on prévoit à l'intérieur de la porte 1, noyée entre les couches de béton, une couche 6 pyrotechnique de détection d'effraction. A titre d'exemple, on peut citer une couche de produit inflammable de quelques dixièmes de mm d'épaisseur constituée de poudre noire ou équivalent, sensible à l'échauffement (par exemple à des températures de 200 °C ou davantage). On peut également faire appel à une ou plusieurs couches de produit inflammable et/ou explosif de type sensible aux chocs, par exemple une peinture explosive à base de penthrite ou à la friction d'un outil ou encore à la flamme d'un chalumeau. Dans certains cas, il peut être avantageux de mettre en oeuvre des couches multiples de produits pyrotechniques différents, c'est-à-dire capables de répondre à des actions extérieures différentes. Par exemple, on peut associer une couche de penthrite à une couche de poudre inflammable connue comme poudre retard, telle qu'une couche minium-silicium. La fonction commune à tous ces moyens est d'être sensible à une action extérieure d'effraction.

La couche 6 coopère avec un ensemble pyrotechnique de mise à feu agissant par explosion. Dans l'exemple choisi et représenté à la Fig. 1 annexée, on voit un détonateur 7 qui peut être constitué par quelques décigrammes de penthrite amorcés par 1 dcg d'azoture de plomb. Ce détonateur est en liaison avec la couche 6 d'une part, et avec des cordeaux détonants 8 d'autre part. Les cordeaux 8 sont noyés au voisinage de la tôle d'acier extérieure de la porte. Ces cordeaux sont par exemple des cordeaux chargés en penthrite à raison de 20 g/m.

En vis-à-vis des cordeaux 8, mais du côté de l'encadrement 2, on trouve des rainures 9.

Lors d'une effraction en quelque point que ce soit de la paroi protégée, il y a mise en action de la couche 6 et propagation de la mise à feu par l'intermédiaire du détonateur 7 aux cordeaux détonants 8. La mise à feu se fait quasi instantanément. La détonation des cordeaux 8 a pour effet de gonfler la paroi d'acier 10 de la porte 1, qui vient s'encastrer dans la rainure 9 prévue dans l'encadrement 2. On réalise ainsi un blocage de la porte 1 dans l'encadrement 2.

En se reportant à la Fig. 2, un dispositif de reblocage d'un coffre-fort selon l'invention est essentiellement constitué par une petite masse d'explosif ou un moyen pyrotechnique quelconque 11 logé dans la porte 12 du coffre et situé de préférence au voisinage de la tranche 13 de cette porte.

Dans la paroi 14 en regard de la tranche 13 de la porte 12, est ménagé un logement 15 en vis-à-vis de la petite masse d'explosif 11.

Ainsi, lors d'une tentative d'effraction, l'explosif 11 qui détectera directement ou indirectement l'agression, produira une déflagration déformant et refoulant localement la tranche 13 de la porte 12 vers le logement 15, comme on l'a montré en 16, de façon à réaliser le reblocage du coffre-fort. Bien que cela ne soit pas représenté sur la Fig. 2, on peut prévoir un moyen quelconque relié à l'explosif 11 pour provoquer l'allumage de cet explosif.

On peut parfaitement, sans sortir du cadre de l'invention, prévoir une disposition inverse de celle représentée sur la Fig. 2, c'est-à-dire que l'explosif 11 serait logé dans la paroi 14 et que le logement 15 serait formé dans la tranche 13 de la porte 12. On peut également prévoir plusieurs masses d'explosif telles que 11, réparties à l'intérieur et sur le pourtour de la porte 12, ainsi que plusieurs logements, tels que 15, en correspondance avec tous ces explosifs et formés dans les parois du coffre au niveau de leurs parties adjacentes au pourtour de la porte 12. La déformation de la tranche 13 de la porte peut se traduire par un bombé de cette tranche, comme on l'a montré en 16, ou bien par une déformation et un déchirement de cette tranche, comme on l'a montré en 17 sur la Fig. 3. Dans ce dernier cas, on voit que la partie déchirée 17 pénètre dans le logement 15 de façon à réaliser une ou plusieurs arêtes vives qui bloquent la porte 12 à l'ouverture.

Le ou les logements 15 peuvent être omis dans le cas où la porte 12 forme avec les parois 14 du coffre-fort une feuillure 18 en forme de chicane, comme on le voit bien sur la Fig. 2. En effet, si l'explosif est disposé en 11 a dans l'un des angles intérieurs de la porte 12, cet explosif pourra déformer la tranche 13 de la porte, comme on l'a montré en 16a, et, bien qu'il n'y ait pas de logement en vis-à-vis de l'explosif 11a dans la paroi 14, cela suffira pour empêcher le pivotement de la porte 12 suivant la flèche F.

En plus de l'explosif 11 et/ou 11a, on peut prévoir une autre petite masse d'explosif 11 au niveau du palâtre 19 de la porte 12 qui supporte le mécanisme de serrure non représenté et logé dans l'espace 20. Ainsi, l'action de l'explosif 11 b provoquera une déformation locale du palâtre 19, comme on l'a montré en 16b. Cette déformation 16b pourra, par exemple, bloquer la partie arrière d'un pêne P de la serrure, lequel pêne ne pourra donc pas s'effacer de la paroi 14. On pourrait également, sans sortir du cadre de l'invention, prévoir une petite masse d'explosif à l'intérieur d'au moins un pêne tel que P, lequel explosif, sous l'effet d'une agression, pourra déformer ou déchirer le pêne dans sa gâche pour ainsi renforcer le blocage du coffre-fort en position fermée.

Suivant la variante de réalisation visible sur la Fig. 4, l'explosif 11 est logé dans une pièce 21 rapportée et solidaire de la tranche 13 de la porte 12, à l'intérieur de ladite porte. Plus précisément, l'explosif 11 est situé dans un creux 22 ménagé dans une plaque ou une tôle 23 solidaire de la pièce 21. Ainsi, l'explosif 11 pourra provoquer la déformation visible en 24 et formant comme précédemment un pêne artificiel pénétrant à l'intérieur du logement 15 formé dans la caisse du coffre-fort, matérialisée ici par la paroi 14.

On a donc réalisé suivant l'invention, un système de reblocage d'un coffre-fort à l'aide d'un simple refoulement de matière qui peut se situer soit au niveau de la porte du coffre-fort, soit au niveau de la caisse ou des parois de ce coffre-fort, ou même au niveau de la serrurerie.

Bien entendu, l'invention n'est nullement limitée aux modes de réalisation décrits et illustrés qui n'ont été donnés qu'à titre d'exemple.

C'est ainsi qu'on pourrait parfaitement prévoir un moyen autre qu'un explosif ou qu'un système pyrotechnique pour réaliser la déformation et le refoulement de matière.

## Revendications

1. Procédé pour le blocage permanent, en cas d'agression ou d'effraction, d'un organe mobile dans un bâti-support, ledit procédé étant caractérisé en ce qu'on dispose dans ledit organe et/ou ledit bâti, des moyens sensibles à une action extérieure, en ce qu'on met en contact lesdits moyens avec un ensemble pyrotechnique de mise à feu agissant par explosion sur au moins une partie externe dudit organe ou bâti, laquelle se déforme sous l'effet de l'explosion, et en ce qu'on aménage la partie située en vis-à-vis de cette partie externe pour permettre l'encastrement de cette dernière une fois qu'elle a été déformée par l'explosion.

2. Procédé de reblocage d'un coffre-fort ou analogue, caractérisé en ce que, lorsque ce coffre-fort subit une agression, au moins une partie de la porte du coffre est automatiquement déformée et refoulée vers une paroi adjacente, ou inversement, pour ainsi créer au moins un pêne artificiel empêchant ou retardant l'ouverture de ce coffre.

3. Procédé selon la revendication 2, caractérisé en ce que le pêne artificiel pénètre dans un logement ménagé dans la paroi en vis-à-vis de celle donnant naissance audit pêne.

4. Procédé selon la revendication 2 ou 3, caractérisé en ce que la déformation et le refoulement de matière produisant le pêne artificiel sont provoqués par une explosion.

5. Dispositif pour la mise en oeuvre du procédé selon la revendication 1, ledit dispositif comprenant un bâti-support (2) et un organe (1), mobile dans celui-ci, ainsi que des moyens de verrouillage dudit organe sur ledit bâti-support, ledit dispositif étant caractérisé en ce que lesdits moyens de verrouillage comprennent des moyens (6) disposés dans ledit organe mobile (1) et/ou ledit bâti (2) et sensibles à une action extérieure, un ensemble pyrotechnique (7, 8) de mise à feu, sollicité par lesdits moyens (6) en cas d'action extérieure sur ceux-ci et agissant par explosion sur au moins une partie externe (10) dudit organe (1) ou bâti (2), laquelle se déforme sous l'effet de l'explosion, la partie située en vis-à-vis de cette partie externe (10) étant aménagée (9) pour permettre l'encastrement de cette dernière, une fois qu'elle a été déformée par l'explosion.

6. Dispositif selon la revendication 5, caractérisé en ce que l'organe mobile (1) est une porte.

7. Dispositif selon l'une des revendications 5 ou 6, caractérisé en ce que l'organe mobile (1) est une porte blindée de coffre-fort ou de chambre forte.

8. Dispositif selon l'une quelconque des revendications 5 à 7, caractérisé en ce que les moyens (6) sensibles à une action extérieure et solidaires de l'organe mobile (1) sont des moyens pyrotechniques (6) tels qu'une ou plusieurs couches de produit inflammable et/ou explosif.

9. Dispositif selon l'une quelconque des revendications 5 à 8, caractérisé en ce que l'ensemble pyrotechnique de mise à feu capable de provoquer une explosion, et en liaison avec lesdits moyens (6) sensibles à une action extérieure, comprend au moins un détonateur (7) et du cordeau détonant (8).

10. Dispositif selon la revendication 9, caractérisé en ce que le cordeau détonant (8) provoque uné extension ou une rupture de la paroi (10) constitutive de l'organe mobile (1), notamment de la tôle d'acier de la porte blindée du coffre-fort ou de la chambre forte.

11. Dispositif selon l'une quelconque des revendications 5 à 10, caractérisé en ce que le bâti-support (2) est un encadrement de. porte qui présente une rainure (9) dans laquelle vient s'encastrer la paroi externe (10) de la porte déformée lors de l'explosion.

12. Dispositif pour la mise en oeuvre du procédé selon la revendication 2, du type comprenant un moyen délateur associé à un coffre-fort et susceptible de fonctionner sous l'effet d'une agression pour rebloquer le coffre, caractérisé en ce que ledit moyen délateur est constitué par une petite masse d'explosif logée dans au moins une partie de la porte du coffre, de préférence au voisinage de la tranche de cette porte.

13. Dispositif selon la revendication 12, caractérisé par au moins un logement ménagé en vis-à-vis de la petite masse d'explosif, dans la paroi du coffre en regard de la tranche de la porte.

14. Dispositif selon la revendication 12 ou 13, caractérisé en ce que la petite masse d'explosif est logée dans une pièce rapportée intérieurement solidaire de la porte ou du mécanisme de serrure et est de préférence située dans un creux ménagé dans une plaque ou analogue faisant partie de cette pièce.

15. Dispositif selon l'une quelconque des revendications 12 à 14, caractérisé en ce que le moyen délateur comprend en outre une petite masse d'explosif associée au palâtre et/ou à l'un au moins des pênes de la serrure du coffre.

16. Coffres-forts et chambres fortes faisant application du procédé selon l'une quelconque des revendications 1 à 4 ou du dispositif selon l'une quelconque des revendications 5 à 15.

## Claims

1. Method for permanently locking in case of aggression or breach of close of a movable member within a supporting framework, said method being characterized by providing within said member and/or said framework means sensitive to an outer action, bringing said means in contact with a pyrotechnical firing package acting through explosion upon at least one outer part of said member or framework which is deformed under the effect of the explosion and arranging the portion located in front of this outer part to enable the later to be set in once it has been deformed by the explosion.

2. Method for relocking a safe or similar characterized in that when the safe undergoes an attack at least one portion of the safe door is automatically deformed an upset towards an adjacent wall or reversely to thereby provide at least one artificial bolt preventing or delaying the opening of said safe.

3. Method according to claim 2, characterized in that the artificial bolt extends into a recess provided in a wall in front of those from which said artificial bolt originates.

4. Method according to claim 2 or 3 characterized in that deformation and upsetting of material giving the artificial bolt are induced by explosion.

5. Device to carry out the method according to claim 1, said device comprising a 'supporting framework (2) and a member (1) movable therein as well as means for locking said member onto said supporting framework, said device being characterized in that said locking means comprise means (6) provided within said movable member (1) and/or said framework (2) and sensitive to an outer action, a pyrotechnical firing package (7, 8) biaised by said means (6) in case of an outer action thereupon and acting through explosion upon at least one outer part (10) of said member (1) or framework (2) which is deformed under the effect of the explosion, the portion located in front of this outer part (10) being arranged (9) to cause the latter to be set in once it has been deformed by the explosion.

6. Device according to claim 5, characterized in that the movable member (1) is a door.

7. Device according to claim 5 or 6, characterized in that the movable member (1) is an armoured door of a safe or strong-room.

8. Device according to any one of claims 5 to 7, characterized in that the means (6) sensitive to an outer action and made fast with the movable member (1) are pyrotechnical means (6) such as one or several layers of ignitable and/or explosive product.

9. Device according to any one of claims 5 to 8, characterized in that the pyrotechnical firing package liable of initiating an explosion and in connection with said means (6) sensitive to an outer action comprises at least one detonator (7) and some detonating fuse (8).

10. Device according to claim 9 characterized in that the detonating fuse (8) induces an expansion or break of the wall (10) constituting the movable member (1) in particular made from steel sheet of the armoured door of the safe or the strong-room.

11. Device according to any one of claims 5 to 10, characterized in that the supporting framework (2) is a door frame formed with a groove (9) into which the outer wall (10) of the door deformed upon the explosion is caused to be set in.

12. Device to carry out the method according to claim 2 comprising a detector means associated with a safe and liable to act under an aggression effect in view to relock the safe, characterized in that the said detector means comprises a small body of explosive inserted in at least one part of the safe door preferably in the proximity of the door slab.

13. Device according to claim 12 characterized in that it is provided at least an housing in front of the small body of explosive in the safe wall facing the door slab.

14. Device according to claim 12 or 13, characterized in that the small body of explosive is provided into an internal inserted element integral with the door or the lock mechanism and is preferably located in an hollow portion of a plate or similar constituting said element.

15. Device according to any one of claims 12 to 14 characterized in that the detector means comprises moreover a small body of explosive associated with the lock plate and/or with at least one of the safe lock bolts.

16. Safes and strong-rooms provided by the method according to any one of claims 1 to 4 and by the device according to any one of claims 5 to 15.

## Patentansprüche

1. Verfahren zum permanenten Blockieren im Falle von Aggression oder Einbruch eines bewegbaren Teils in einem Gehäuse, dadurch gekennzeichnet, daß man in diesem Teil und/oder in diesem Gehäuse auf eine äußere Einwirkung ansprechende Mittel anordnet, indem man diese Mittel in Kontakt bringt mit einer pyrotechnischen Einheit zum Entflammen, die durch Explosion zumindest auf einen äußeren Bereich des bewegbaren Teils oder des Gehäuses einwirkt, der sich unter der Explosionswirkung vor^{f}ormt, und daß man den Bereich, der diesem äußeren Bereich gegenüber liegt, zum Einpassen des letzterem nach dessen Verformung durch die Explosion ausbildet.

2. Verfahren zum Wiederblockieren eines Tresors oder dergleichen, dadurch gekennzeichnet, daß im Falle einer Aggression auf diesen Tresor wenigstens ein Teil der Tür dieses Tresors automatisch verformt und gegen eine benachbarte Wand gestaucht wird, oder umgekehrt, um auf diese Weise wenigstens einen künstlichen Riegel zu schaffen, der das Öffnen des Tresors verhindert oder verzögert.

3. Verfahren nach Anspruch 2, dadurch gekennzeichnet, daß der künstliche Riegel in einen Aufnahmeraum eindringt, der in der Wand gegenüber derjenigen vorgesehen ist, aus der der Riegel entstanden ist.

4. Verfahren nach Anspruch 2 oder 3, dadurch gekennzeichnet, daß die Verformung und Stauchung des Materials durch die der künstliche Riegel entsteht, durch eine Explosion hervorgerufen werden.

5. Vorrichtung zum Durchführen des Verfahrens nach Anspruch 1, wobei die Vorrichtung ein Gehäuse (2) und ein in diesem bewegbares Teil (1) aufweist sowie Mittel zum Verriegeln dieses Teils an diesem Gehäuse, wobei die Vorrichtung dadurch gekennzeichnet ist, daß die Mittel zum Verriegeln Mittel (6) aufweisen, die in dem bewegbaren Teil (1) und/oder den Gehäusen (2) vorgesehen sind und auf eine äußere Einwirkung ansprechen, sowie eine pyrotechnische Einheit (7, 8) zum Entflammen, die im Falle äußerer Einwirkung auf diese Mittel (6) durch diese erregt wird und durch Explosion auf wenigstens einem äußeren Bereich (10) des bewegbaren Teils (1) oder des Gehäuses (2) wirkt, der sich unter der Explosionswirkung verformt, wobei der dem äußeren Bereich (10) gegenüberliegende Bereich zum Einpassen des äußeren Bereichs (10) ausgebildet (bei 9) ist, wenn dieser durch die Explosion verformt wurde.

6. Vorrichtung nach Anspruch 5, dadurch gekennzeichnet, daß das bewegbare Teil (1) eine Tür ist.

7. Vorrichtung nach einem der Ansprüche 5 oder 6, dadurch gekennzeichnet, daß das bewegbare Teil (1) eine gepanzerte Tür eines Tresors oder einer Stahlkammer ist.

8. Vorrichtung nach einem der Ansprüche 5-7, dadurch gekennzeichnet, daß die auf eine äußere Einwirkung ansprechenden und mit dem bewegbaren Teil verbundenen Mittel pyrotechnische Mittel (6) sind, wie eine oder mehrere Schichten eines entflammbaren und/oder explosiven Materials.

9. Vorrichtung nach einem der Ansprüche 5-8, dadurch gekennzeichnet, daß die pyrotechnische Einheit zum Entflammen, durch die eine Explosion hervorgerufen werden kann und die in Verbindung mit den auf eine äußere Einwirkung ansprechenden Mitteln (6) steht, mindestens einen Detonator (7) und eine Sprengschnur (8) aufweist.

10. Vorrichtung nach Anspruch 9, dadurch gekennzeichnet, daß die Sprengschnur (8) eine Ausdehnung oder einen Bruch der zum bewegbaren Teil (1) gehörenden Wand (10) bewirkt, insbesondere des Stahlblechs der gepanzerten Tür des Tresors oder der Stahlkammer.

11. Vorrichtung nach einem der Ansprüche 5-10, dadurch gekennzeichnet, daß das Gehäuse (2) ein Türrahmen ist, der ein Nüt (9) aufweist, in die sich die äußere während der Explosion verformte Wand (10) der Tür einpaßt.

12. Vorrichtung zur Durchführen des Verfahrens nach Anspruch 2, der Bauart, die ein einem Tresor zugeordnetes Anzeigemittel aufweist, das unter der Wirkung einer Aggression zum erneuten Blockieren des Tresors fähig ist, dadurch gekennzeichnet, daß das Anzeigemittel von einer kleinen explosiven Masse gebildet ist, die mindestens in einem Teil der Tür des Tresors untergebracht ist, vorzugsweise in der Nähe des Randes der Tür.

13. Vorrichtung nach Anspruch 12, gekennzeichnet durch wenigstens einen Aufnahmeraum, der, gegenüber der kleinen explosiven Masse, in der Wand des Tresors gegenüber der Platte der Tür untergebracht ist.

14. Vorrichtung nach Anspruch 12 oder 13, dadurch gekennzeichnet, daß die kleine explosive Masse in einem innen mit der Tür oder dem Schloßmechanismus fest verbundenen Bauteil untergebracht ist und vorzugsweise in einem Hohlraum gelegen ist, der in einer Plakette oder dergleichen dieses Bauteils ausgebildet ist.

15. Vorrichtung nach einem der Ansprüche 12-14, dadurch gekennzeichnet, daß das Anzeigemittel im übrigen eine kleine explosive Masse aufweist, die dem Schloßkasten und/oder wenigstens einem der Riegel des Schlosses von dem Tresor zugeordnet ist.

16. Tresore und Stahlkammern, bei denen das Verfahren nach einem d-er-Ansprüche 1-4 oder die Vorrichtung nach einem der Ansprüche 5-15 angewendet ist.
